# EUROPÄISCHE PATENTSCHRIFT

(11) **EP 1 253 327 B1**
(45) Veröffentlichungstag und Bekanntmachung des Hinweises auf die Patenterteilung: **12.01.2005**
(21) Anmeldenummer: 02008997.5
(22) Anmeldetag: 23.04.2002
(51) Int. Cl.: F15B 11/16

(54) **Hydraulische Steuereinrichtung**
Hydraulic control circuit
Circuit de commande hydraulique

(30) Priorität: 28.04.2001 DE 10120996
(43) Veröffentlichungstag der Anmeldung: 30.10.2002
(73) Patentinhaber: ROBERT BOSCH GMBH, 70442 Stuttgart (DE)
(72) Erfinder: Kötter, Wölfgang, 71706 Markgröningen (DE)
(74) Vertreter: Thürer, Andreas

(56) Entgegenhaltungen:
- WO-A-01/02736
- DE-A- 3 905 654
- US-A- 5 101 629

## Beschreibung

### Stand der Technik

Die Erfindung geht aus von einer hydraulischen Steuereinrichtung nach der im Oberbegriff des Patentanspruchs 1 näher angegebenen Gattung.

Bei einer aus der WO 01/02736 A1 bekannten hydraulischen LS-Steuereinrichtung geht eine Steuerleitung durch Wegeventile hindurch und führt über Wechselventile zu einer Druckmittelversorgungseinrichtung. Ein 2/2 Wege-Zuschaltventil ist zwischen einen von einer Druckmittelversorgungseinrichtung mit einer Verstellpumpe ausgehenden Zulaufkanal und den der Druckmittelversorgungseinrichtung nähesten Steuerleitungsabschnitt der Steuerleitung und ein Stromregelventil ist zwischen diesen Steuerleitungsabschnitt und einen Rücklaufkanal geschaltet. Das Stromregelventil ist nur für einen kleinen Ölstrom ausgelegt, da nicht nur nach dem Schalten des Zuschaltventils in Durchgangsstellung, sondern auch im normalen Betrieb der Steuereinrichtung dauernd der geregelte Ölstrom, auf den das Stromregelventil eingestellt ist, aus der Steuerleitung in den Rücklaufkanal fließt und der geregelte Ölstrom insofern einen Verluststrom darstellt, der möglichst klein gehalten werden soll.

Die aus der WO 01/02736 A1 bekannte hydraulische Steuereinrichtung kann also nicht dafür verwendet werden, um.ohne Betätigung eines Wegeventils nach dem Schalten des Zuschaltventils eine große hydraulische Leistung zu erbringen. Vielmehr schwenkt die Verstellpumpe nach dem Umschalten des Zuschaltventils auf einen kleinen Förderstrom zurück, sofern kein Wegeventil betätigt ist.

Eine hydraulische Steuereinrichtung mit den Merkmalen aus dem Oberbegriff des Patentanspruchs 1 ist aus der DE 195 42 371 A1 bekannt. Bei dieser Steuereinrichtung wird eine Druckwaage in einer Anschlußplatte von einer Konstantpumpe mit Druckmittel versorgt und über einen Steuerkreis mit dem ausgewählten maximalen Lastdruck der gleichzeitig betätigten hydraulischen Verbraucher beaufschlagt, um eine sogenannte LS-Steuerung zu erreichen. Bei vielen Anwendungsfällen wird nun eine zusätzliche Funktion der Arbeitshydraulik gewünscht, welche die hydraulische Leistung eines auf Druck gebrachten und zum Tank geleiteten Volumenstroms nutzt, wobei diese zusätzliche Anwendungsfunktion unabhängig von der Betätigung der Wegeventile in der Regel elektrisch zugeschaltet wird. Solche Anwendungsfälle sind zum Beispiel die Belastung der Arbeitshydraulik in einem Traktor beim Start, um das Öl zu erwärmen, oder eine Bremsfunktion bei einem hydrostatischen Fahrantrieb, wenn zum Beispiel in einem Gabelstapler der.Verbrennungsmotor im Fahrbetrieb bei Gaswegnehmen abgebremst wird. Andererseits soll aber der Regel-Druckabfall am Wegeventil bei betätigtem Ventilschieber so klein wie möglich sein, um Verlustenergie zu vermeiden. Für solche oder ähnliche Zusatzfunktionen weist die vorbekannte Steuereinrichtung an der Endplatte ein elektromagnetisch betätigbares 3/2-Zuschaltventil auf, an dessen drei Anschlüssen ein Zulaufkanal, ein Rücklaufkanal sowie ein Steuerkanal eines Steuerkreises angeschlossen sind. Mit diesem Zuschaltventil in der Endplatte lässt sich die Druckwaage in der Arbeitshydraulik aktivieren, so dass sie einen Druck anstaut, der dem Systemdruck entspricht oder der sich mit Hilfe eines zweiten, nicht dargestellten Vorsteuer-Druckbegrenzungsventils niedriger als der Systemdruck einstellen lässt. Von Nachteil ist nun, dass sich diese Lösung schlecht für eine Steuereinrichtung eignet, bei der anstelle einer Konstantpumpe eine Verstellpumpe zur Druckmittelversorgung verwendet wird. Auch baut diese Lösung mit seinem Zuschaltventil mit drei Anschlüssen relativ aufwendig. Zudem ist diese Bauart wenig variabel und daher schlechter geeignet für besondere Einsatzfälle, wie die proportionale Verstellung in einem Regelkreis.

### Vorteile der Erfindung

Die erfindungsgemäße hydraulische Steuereinrichtung mit den kennzeichnenden Merkmalen des Anspruchs 1 hat demgegenüber den Vorteil, dass sie bei einfacherer Bauweise vielseitiger anwendbar ist. Vor allem eignet sie sich für unterschiedliche Druckmittelversorgungseinrichtungen, bei der einmal eine Konstantpumpe mit Druckwaage verwendet werden kann, während im anderen Fall eine Verstellpumpe mit Regler anwendbar ist. Dabei benötigt die Steuereinrichtung relativ wenig zusätzlichen Ventilaufwand, so dass sie kompakt und kostengünstig baut. Durch den speziellen Abgriff des LS-Drucks zwischen Zuschaltventil und Drossel kann der Druckaufbau bei aktiviertem Zuschaltventil bis zum maximalen Systemdruck erfolgen. Die Entlastung der Steuerleitung im LS-Steuerkreis in Ruhestellung wird aufrechterhalten. Ferner ergibt sich der funktionelle Vorteil, dass die Belastung mit Hilfe der Drossel leicht bestimmbar ist.

Durch die in den Unteransprüchen aufgeführten Maßnahmen sind vorteilhafte Weiterbildungen und Verbesserungen der im Anspruch 1 angegebenen hydraulischen Steuereinrichtung möglich. Besonders günstig ist es, wenn gemäß Anspruch. 2 die Drossel verstellbar ausgeführt wird, so dass die Belastung variierbar ist; dadurch eignet sich die Steuereinrichtung besonders für Fälle, in denen unterschiedliche Parameter gesteuert bzw. geregelt werden sollen. Eine besonders zweckmäßige Bauart ergibt sich gemäß Anspruch 3, wenn Zuschaltventil und Drosselstelle in einer Endplatte untergebracht sind. Gemäß den Ansprüchen 4 und 5 kann die Druckmittelversorgungseinrichtung in unterschiedlicher Weise ausgeführt werden, so dass wahlweise Konstantpumpe und Verstellpumpe einsetzbar sind. Weiterhin ergeben sich vorteilhafte Ausgestaltungen gemäß den Ansprüchen 6 und 7, wobei die Belastung der Arbeitshydraulik so gewählt werden kann, dass eine Temperaturbegrenzung im Rücklaufstrom und/oder eine Drehzahlbegrenzung der Pumpe erreichbar sind. Weitere vorteilhafte Ausgestaltungen ergeben sich aus den übrigen Ansprüchen, der Beschreibung sowie der Zeichnung.

### Zeichnung

Zwei Ausführungsbeispiele der Erfindung sind in der Zeichnung dargestellt und in der nachfolgenden Beschreibung näher erläutert. Es zeigen Figur 1 ein erstes Ausführungsbeispiel der hydraulischen Steuereinrichtung mit Konstantpumpe in vereinfachter Darstellung und Figur 2 eine zweite Ausführungsform der Steuereinrichtung mit Verstellpumpe in vereinfachter Darstellung.

### Beschreibung der Ausführungsbeispiele

Die Figur 1 zeigt eine erste hydraulische Steuereinrichtung 10, bei der mehrere Wegeventile 11, 12, 13, 14 zur Steuerung von nicht näher gezeichneten hydraulischen Verbrauchern vorgesehen sind. Das für eine einfach wirkende Funktion vorgesehene Wegeventil 11 und die für eine doppelt wirkende Funktion vorgesehenen Wegeventile 12 bis 14 sind aneinander geflanscht und zwischen einer Anschlußplatte 15 und einer Endplatte 16 angeordnet, so dass sie einen Wegeventilblock 17 bilden. Der Wegeventilblock 17 wird von einer Konstantpumpe 18 mit Druckmittel versorgt, wobei von einem mit 19 bezeichneten Zulaufanschluß in der Anschlußplatte 15 ein Zulaufkanal 21 ausgeht, der die Anschlußplatte 15 sowie alle Wegeventile 11 bis 14 durchdringt und zur Endplatte 16 führt. An diesen Zulaufkanal 21 sind alle Wegeventile 11 bis 14 parallel angeschlossen. Ferner weist die Anschlußplatte 15 einen Rücklaufanschluß 22 auf, der mit einem alle Wegeventile 11 bis 14 durchdringenden Rücklaufkanal 23 in Verbindung steht und der über eine Rücklaufleitung 24 zu einem Tank 25 entlastet ist.

In der Anschlußplatte 15 steht der Zulaufanschluß 19 über eine Bypaßleitung 26 mit dem Rücklaufanschluß 22 in Verbindung, wobei in diese Bypaßleitung 26 eine Druckwaage 27 geschaltet ist. Die Druckwaage 27 wird in an sich bekannter Weise auf der einen Seite vom Förderdruck der Konstantpumpe 18 beaufschlagt, während sie auf der anderen Seite von einer Regelfeder 28 und dem Signaldruck aus einem Steuerkreis 29 beaufschlagt wird. Ferner ist in der Anschlußplatte 15 ein Druckbegrenzungsventil 31 vorgesehen, das in den Steuerkreis 29 geschaltet ist und zusammen mit der Druckwaage 27 als vorgesteuertes Druckbegrenzungsventil für den Systemdruck in der ersten Steuereinrichtung '10 dient.

Wie die Figur 1 ferner zeigt, sind alle Wegeventile 11 bis 14 in an sich bekannter Weise für eine lastdruckkompensierte Steuerung ausgebildet, die auch als sogenannte LS-Steuerung bezeichnet wird. Zu diesem Zweck sind alle Wegeventile 11 bis 14 an den Steuerkreis 29 angeschlossen, indem von jedem Wegeventil 11 bis 14 eine erste Steuerleitung 32 jeweils über ein Wechselventil 33 an eine'durchgehende zweiten Steuerleitung 34 angeschlossen ist, die einerseits in der Anschlußplatte 15 zur Druckwaage 27 führt und andererseits an die Endplatte 16 angeschlossen ist. Im Steuerkreis 29 ist somit der jeweils maximale Lastdruck von einem der betätigten Wegeventile 11 bis 14 abgreifbar und mit diesem Signaldruck die Druckwaage 27 beaufschlagbar.

Wie die Figur 1 ferner zeigt, ist in der Endplatte 16 ein Querkanal 35 angeordnet, über den der Zulaufkanal 21 vom benachbarten Wegeventil 14 mit dem Rücklaufkanal 23 desselben Wegeventils 14 verbunden ist. In diesen Querkanal 35 sind in Strömungsrichtung gesehen hintereinander ein elektromagnetisch betätigbares Zuschaltventil 36 sowie eine Drossel 37 geschaltet. Das Zuschaltventil 36 ist hier als einfaches 2/2-Ventil ausgeführt. Ferner ist es zweckmäßig, die Drossel 37 verstellbar auszubilden.. Ferner ist die zweite, durchgehende Steuerleitung 34 mit ihrem am weitesten von der Anschlußplatte 15 entfernten,letzten Abschnitt an den Querkanal 35 so angeschlossen, dass sie den Signaldruck zwischen dem Zuschaltventil 36 und der stromabwärts davon liegenden Drossel 37 abgreift. Die beiden Bauelemente Zuschaltventil 36 und verstellbare Drossel 37 liegen somit beide im Arbeitskreis und sind dementsprechend groß ausgelegt.

Die Konstantpumpe 18 und die Druckwaage 27 bilden hier eine Druckmittelversorgungseinrichtung 38 für die erste Steuereinrichtung 10.

Die Wirkungsweise der Steuereinrichtung 10 nach Figur 1 wird wie folgt erläutert, wobei die grundsätzliche Funktion einer lastdruckkompensierten Steuerung als an sich bekannt vorausgesetzt wird.

Wird von der Steuereinrichtung 10 keine Funktion benötigt, so befinden sich alle Wegeventile 11 bis 14 in ihren gezeichneten Neutralstellungen und auch das nichtbetätigte Zuschaltventil 36 in der Endplatte 16 nimmt seine gezeichnete Sperrstellung ein. In diesem Fall wird der von der Konstantpumpe 18 geförderte Druckmittelstrom von der Druckwaage 27 über die Bypaßleitung 26 unmittelbar zum Tank 25 zurückgeführt. Die Konstantpumpe 18 arbeitet dabei gegen einen relativ niedrigen Umlaufdruck, der von der Regelfeder 28 bestimmt wird. Die im Betrieb anfallenden Drosselquerschnitte der Drossel 37 sind ausreichend groß, so dass die federbeaufschlagte Seite der Druckwaage 27 über den Steuerkreis 29 sicher zum Tank entlastet ist. Die Energieverluste bei diesem Umlaufdruck werden relativ niedrig gehalten.

Soll einer oder mehrere der an den Wegeventilen 11 bis 14 angeschlossenen Verbraucher betätigt werden, so wird jeweils der betreffende Steuerschieber in diesem Wegeventil ausgelenkt. Der hierbei auftretende maximale Lastdruck wird über die Wegeventile 11 bis 14 abgegriffen und in dem Steuerkreis 29 ausgewählt, wobei er die Druckwaage 27 beaufschlagt. Der Förderdruck der Konstantpumpe 18 wird dadurch hochgefahren und eine lastdruckkompensierte Steuerung des betätigten Verbrauchers kann in an sich bekannter Weise stattfinden. Das Zuschaltventil 36 in der Endplatte 16 wird dabei nicht betätigt, so dass es den Querkanal 35 in der Endplatte 16 hydraulisch blockiert und somit einen Druckaufbau in dem Zulaufkanal 21 ermöglicht.

Soll nun über die geschilderten Funktionen der Steuereinrichtung 10 hinaus eine zusätzliche Funktion der Arbeitshydraulik erwünscht sein, indem die hydraulische Leistung eines auf Druck gebrachten und zum Tank geleiteten Volumenstroms genutzt wird, so kann dies unabhängig von der Betätigungsart der Wegeventile 11 bis 14 mit Hilfe des Zuschaltventils 36 erreicht werden. Eine solche zusätzliche Funktion kann in vielen Fällen erwünscht sein, z.B. wenn durch die Belastung der Arbeitshydraulik in einem Traktor beim Start das Öl erwärmt werden soll. Ein weiterer Anwendungsfall ergibt sich bei einem Gabelstapler mit Verbrennungsmotor und hydrostatischem Fahrantrieb, der im Fahrbetrieb beim Wegnehmen des Gases abgebremst werden soll. In solchen Fällen befinden sich die Wegeventile 11 bis 14 in ihren jeweiligen Mittelstellungen, während das erregte Zuschaltventil 36 seine Offenstellung einnimmt. Der von der Konstantpumpe 18 geförderte Druckmittelstrom kann deshalb über den Zulaufkanal 21 und das geöffnete Zuschaltventil 36, über den Querkanal 35 und die Drossel 37 in den Rücklaufkanal 23 und zum Tank 25 abströmen. Der von der Drossel 37 aufgebaute Staudruck im Querkanal 35 wird über die zweite Steuerleitung 34 abgegriffen und auf die federbeaufschlagte Stirnseite der Druckwaage 27 geführt. Damit ist aber die Druckwaage 27 kurzgeschlossen und die Konstantpumpe 18 kann einen Druck aufbauen, der den am Druckbegrenzungsventil 31 eingestellten Systemdruck erreicht. Mit dem Zuschaltventil 36 wird somit die Druckwaage 27 aktiviert, so dass ein den Umlaufdruck wesentlich übersteigender Druck erreicht wird, der bis zur Höhe des eingestellten Systemdrucks führen kann. Mit Hilfe der Drossel 37 lässt sich dabei der Staudruck im Zulaufkanal einstellen, und somit die Belastung der Arbeitshydraulik. In der Steuereinrichtung 10 kann somit mit Hilfe des Zuschaltventils 36 eine Belastung der Arbeitshydraulik erreicht werden, die als zusätzliche Funktion nutzbar ist.

Die Figur 2 zeigt in vereinfachter Ausführungsform eine zweite Steuereinrichtung 40, die sich von der ersten Steuereinrichtung 10 nach Figur 1 vor allem durch eine andere, zweite Druckmittelversorgungseinrichtung 41 unterscheidet. Diese zweite Druckmittelversorgungseinrichtung 41 weist eine Verstellpumpe 42 sowie ein zugeordnetes Regelventil 43 auf, wobei zur Begrenzung des Systemdrucks dem Regelventil 43 das Druckbegrenzungsventil 31 zugeordnet ist. In der Anschlußplatte 15 kann daher eine Druckwaage entfallen, während die Endplatte 16 in ihrem Aufbau unverändert bleibt. Anstelle der bisherigen Wegeventile 11 bis 14 sind nur noch drei Wegeventile 11 bis 13 dargestellt.

Die zweite Steuereinrichtung 40 weist ferner einen ersten Sensor 44 auf, der in dem Rücklaufkanal 23 der Anschlußplatte 15 die Temperatur des abfließenden Druckmittelstromes mißt und der seine Signale an eine elektronische Steuereinheit 45 meldet. Ferner ist in der zweiten Druckmittelversorgungseinrichtung 41 ein zweiter Sensor 46 vorgesehen, der die Drehzahl der Verstellpumpe 42 ermittelt und davon abhängige Signale an die Steuereinheit 45 weitergibt. Ferner ist an der elektronischen Steuereinheit 45 eine erste Sollwerteingabe 47 vorgesehen, mit der eine gewünschte Temperatur des Druckmittelstroms bzw. dessen maximale Temperatur vorgegeben werden kann. An einer zweiten Sollwerteingabe 48 werden Sollwerte für die Drehzahl der Verstellpumpe 42 eingegeben. Die elektronische Steuereinheit 45 ermittelt aus den eingegebenen Soll- und Istwerten eine Regelabweichung und steuert damit eine Stelleinheit 49, mit welcher die verstellbare Drossel 37 in der Endplatte 16 betätigbar ist.

Die Wirkungsweise der zweiten Steuereinrichtung 40 mit der Verstellpumpe 42 zur Druckmittelversorgung entspricht im Wesentlichen derjenigen der ersten Steuereinrichtung 10 nach Figur 1. Darüber hinaus lässt sich mit Hilfe der vom ersten Sensor 44 erfassten Temperatur des abfließenden Druckmittelstroms im Rücklaufkanal 23 und mit den an der Steuereinheit 45 vorgegebenen Sollwerten für die Temperatur eine Verstellung der Drossel 37 vornehmen, wodurch eine Regelung eines vorgegebenen Temperaturwertes bzw. eine Begrenzung einer maximalen Temperatur möglich wird. Anstelle der Temperaturregelung kann auch mit Hilfe des zweiten Sensors 46 und der Steuereinheit 45 abhängig vom vorgegebenen Drehzahl-Sollwert eine Drehzahlregelung der Verstellpumpe 42 vorgenommen werden, wobei der Durchflußquerschnitt an der verstellbaren Drosselstelle 37 entsprechend geändert wird. Bei Bedarf können auch beide Regelungsarten miteinander kombiniert werden.

Selbstverständlich sind an den gezeigten Ausführungsformen Änderungen möglich, ohne vom Gedanken der Erfindung abzuweichen. So können anstelle der aufgezeigten Parameter Temperatur und Drehzahl auch andere Größen bei Bedarf berücksichtigt werden. Obwohl die Anordnung des Zuschaltventils 36 in der Endplatte 16 besonders vorteilhaft ist, kann dieser Querkanal mit dem eingeschalteten Zuschaltventil und der Drossel auch in der Anschlußplatte angeordnet werden. Weitere Änderungen sind möglich, ohne vom Gedanken der Erfindung abzuweichen.

## Patentansprüche

1. Hydraulische Steuereinrichtung
mit einem oder mehreren Wegeventilen (11, 12,' 13, 14), die zur Steuerung hydraulischer Verbraucher vorgesehen und an einen Zulaufkanal (21) und einen Rücklaufkanal (23) angeschlossen sind, mit einer Druckmittelversorgungseinrichtung (38, 41), von der Druckmittel in den Zulaufkanal (21) abgebbar ist und die für eine lastdruckkompensierte Steuerung der hydraulischen Verbaucher einerseits vom Förderdruck einer Pumpe (18, 42) und andererseits von einem an den Wegeventilen (11, 12, 13, 14) abgenommenen Signaldruck und von einer Regelfeder (28) beaufschlagbar ist,
mit einem Steuerkreis (29), dem mindestens ein Wechselventil (33) und eine über die vorhandenen Wechselventile (33) führende Steuerleitung (34) zugeordnet sind, die den Signaldruck nach vorne zur Druckmittelversorgungseinrichtung(38, 41) weiterleitet und einen hinter den vorhandenen Wechselventilen (33) befindlichen und zum Rücklaufkanal (23) von Druck entlastbaren, letzte Steuerleitungsabschhitt aufweist, und'
mit einem elektromagnetisch betätigbare Zuschaltventil (36), über das der letzte Steuerleitungsabschnitt mit dem Zulaufkanal (21) verbindbar und gegen den Zulaufkanal (21) absperrbar ist,
**dadurch gekennzeichnet,**
**daß** das Zuschaltventil (36) ein Zweiwege/Zweistellungs-Ventil ist,
**daß** zwischen dem'Zulaufkanal (21) und dem Rücklaufkanal (23) hintereinander das Zuschaltventil (36) und stromab von diesem eine Drossel (37) geschaltet sind,
und **daß** der letzte Steuerleitungsabschnitt an die Verbindung zwischen dem Zuschaltventil (36) und der Drossel (37) angeschlossen ist.

2. Hydraulische Steuereinrichtung nach Anspruch 1, **dadurch gekennzeichnet, dass** die Drossel (37) verstellbar ausgebildet ist.

3. Hydraulische Steuereinrichtung nach Anspruch 1 oder 2, **dadurch gekennzeichnet, dass** Zuschaltventil (36) und Drossel (37) in einer Endplatte (16) angeordnet sind, zu der der Zulaufkanal (21), der Rücklaufkanal (23) und die Steuerleitung (34) führen.

4. Hydraulische Steuereinrichtung nach einem der Ansprüche 1 bis 3, **dadurch gekennzeichnet, dass** die Druckmittelversorgungseinrichtung (38) aus einer Kontantpumpe (18) und einer zugeordneten Druckwaage (27) besteht, an der der Förderdruck der Pumpe (18), der Signaldruck aus dem Steuerkreis (29) und die Regelfeder (28) wirksam werden, wobei die Druckwaage (27) insbesondere in einer an ein Wegeventil (11) angebauten Anschlußplatte (15) angeordnet ist.

5. Hydraulische Steuereinrichtung nach einem der Ansprüche 1 bis 3, **dadurch gekennzeichnet, dass** die Druckmittelversorgungseinrichtung (41) aus einer Verstellpumpe (42).mit zugeordnetem Regelventil (43) besteht, an dem der Förderdruck der Pumpe (42), der Signaldruck aus dem Steuerkreis (39) und die Regelfeder (28) wirksam werde.

6. Hydraulische Steuereinrichtung nach einem der Ansprüche 2 bis 5, **dadurch gekennzeichnet, dass** ein die Temperatur des Druckmittels im Rücklaufkanal (23) erfassender erster Sensor (44) vorgesehen ist, dessen Signale mit den Signalen einer Temperatur-Sollwerteingabe (47) in einer elektronischen Steuereinheit (45) verglichen werden und dass davon abhängig die Drossel (37) im Sinne einer Verringerung der Regelabweichung verstellbar ist.

7. Hydraulische Steuereinrichtung nach einem der Ansprüche 2 bis 6, **dadurch gekennzeichnet, dass** der Verstellpumpe (42) ein Drehzahl-Sensor (46) zugeordnet ist, dessen Signale mit den Signalen einer Drehzahl-Sollwerteingabe (48) in einer elektrischen Steuereinheit (45) verglichen werden und dass davon abhängig die Drossel (37) im Sinne einer Verringerung der Regelabweichung verstellbar ist.

8. Hydraulische Steuereinrichtung nach einem der Ansprüche 1 bis 7, **dadurch gekennzeichnet, dass** mehrere Wegeventile (11 bis 14) für LS-Steuerung parallel an den Zulaufkanal (21) angeschlossen sind und mit dem Steuerkreis (29) verbunden sind.

## Claims

1. Hydraulic control device, with one or more directional valves (11, 12, 13, 14) which are provided for the control of hydraulic consumers and are connected to an inflow duct (21) and a return duct (23), with a pressure-medium supply device (38, 41), from which pressure medium can be dispensed into the inflow duct (21) and which can be acted upon for a load-pressure-compensated control of the hydraulic consumers, on the one hand, by the conveying pressure of a pump (81, 42) and, on the other hand by a signal pressure picked up at the directional valves (11, 12, 13, 14) and by a regulating spring (28), with a control circuit (29) which is assigned at least one changeover valve (33) and a control line (34) which leads via the existing changeover valves (33) and which transfers the signal pressure forwards to the pressure-medium supply device (38, 41) and has a last control-line portion located downstream of the existing changeover valves (33) and capable of being relieved of pressure to the return duct (23), and with an electromagnetically actuable cut-in valve (36), via which the last control-line portion can be connected to the inflow duct (21) and can be shut off relative to the inflow duct (21), **characterized in that** the cut-in valve (36) is a two-way/two-position valve, **in that** the cut-in valve (36) and, downstream of the latter, a throttle (37) are inserted one behind the other between the inflow duct (21) and the return duct (23), and **in that** the last control-line portion is connected to the connection between the cut-in valve (36) and the throttle (37).

2. Hydraulic control device according to Claim 1, **characterized in that** the throttle (37) is designed adjustably.

3. Hydraulic control device according to Claim 1 or 2, **characterized in that** the cut-in valve (36) and the throttle (37) are arranged in an end plate (16) to which lead the inflow duct (21), the return duct (23) and the control line (34).

4. Hydraulic control device according to one of Claims 1 to 3, **characterized in that** the pressure-medium supply device (38) consists of a fixed-displacement pump (18) and of an assigned pressure balance (27) at which the conveying pressure of the pump (18), the signal pressure from the control circuit (29) and the regulating spring (28) take effect, the pressure balance (27) being arranged particularly in a connection plate (15) built onto a directional valve (11).

5. Hydraulic control device according to one of Claims 1 to 3, **characterized in that** the pressure-medium supply device (41) consists of a variable-displacement pump (42) with an assigned regulating valve (43) at which the conveying pressure of the pump (42), the signal pressure from the control circuit (39) and the regulating spring (28) take effect.

6. Hydraulic control device according to one of Claims 2 to 5, **characterized in that** a first sensor (44) is provided which detects the temperature of the pressure medium in the return duct (23) and the signals of which are compared with the signals of a temperature desired-value input (47) in an electronic control unit (45), and **in that** the throttle (37) is adjustable as a function of this with the effect of a reduction of the control deviation.

7. Hydraulic control device according to one of Claims 2 to 6, **characterized in that** the variable-displacement pump (42) is assigned a rotational-speed sensor (46), the signals of which are compared with the signals of a rotational-speed desired-value input (48) in an electrical control unit (45), and **in that** the throttle (37) is adjustable as a function of this with the effect of a reduction of the control deviation.

8. Hydraulic control device according to one of Claims 1 to 7, **characterized in that** a plurality of directional valves (11 to 14) for load-sensing control are connected in parallel to the inflow duct (21) and are connected to the control circuit (29).

## Revendications

1. Circuit de commande hydraulique comprenant
une ou plusieurs soupapes à canaux (11, 12, 13, 14) pour la commande de consommateurs hydrauliques et reliées à un canal d'alimentation (21) et un canal de reflux (23),
un dispositif d'alimentation en fluide de pression (38, 41), qui peut fournir un fluide de pression dans le canal d'alimentation (21) et, être sollicité pour la commande par compensation de pression de charge des consommateurs hydraulique, d'une part par la pression de refoulement d'une pompe (18, 42) et d'autre part par une pression de signal prélevée aux soupapes à canaux (11, 12, 13, 14) et un ressort régulateur (28),
un circuit de commande (29) auquel sont associées au moins une soupape à deux voies (33) et une conduite de commande (34) passant par les soupapes à deux voies présentes et qui transmet la pression de signal vers l'avant vers le dispositif d'alimentation en fluide de pression (38, 41) et présente à cet effet un tronçon de conduite de commande prévu en aval des soupapes à deux voies (33) présentes et pouvant être déchargé de pression en direction du canal de reflux (23), et
une soupape de commutation (36) à actionnement électromagnétique permettant de relier le tronçon de conduite de commande final au canal d'alimentation (21) ou de l'isoler du canal d'alimentation (21),
**caractérisé en ce que**
la soupape de commutation (36) est une soupape à deux voies/à deux positions,
entre le canal d'alimentation (21) et le canal de reflux (23) sont installés l'une derrière l'autre la soupape de commutation (36) et en aval de celle-ci un étranglement (37),
et le dernier tronçon de conduite de commande est raccordé à la jonction entre la soupape de commutation (36) et l'étranglement (37).

2. Circuit de commande hydraulique selon la revendication 1,
**caractérisé en ce que**
l'étranglement (37) est réglable.

3. Circuit de commande hydraulique selon la revendication 1 ou 2, **caractérisé en ce que**
la soupape de commutation (36) et l'étranglement (37) sont disposés dans une plaque d'extrémité (16) vers laquelle conduisent le canal d'alimentation (21), le canal de reflux (23) et la conduite de commande (34).

4. Circuit de commande hydraulique selon l'une quelconque des revendications 1 à 3,
**caractérisé en ce que**
le dispositif d'alimentation en fluide de pression (38) comporte une pompe à cylindrée constante (18) et une balance manométrique (27) associée, soumise à l'action de la pression de refoulement de la pompe (18), de la pression de signal issue du circuit de commande (29) et du ressort régulateur (28), la balance manométrique (27) étant notamment disposée dans une plaque de raccordement (15) montée sur une soupape à canaux (11).

5. Circuit de commande hydraulique selon l'une quelconque des revendications 1 à 3,
**caractérisé en ce que**
le dispositif d'alimentation en fluide de pression (41) comporte une pompe à cylindrée variable (42) avec un régulateur (43) associé, sollicité par la pression de refoulement de la pompe (42), la pression de signal issue du circuit de commande (39) et le ressort régulateur (28).

6. Circuit de commande hydraulique selon l'une quelconque des revendications 2 à 5,
**caractérisé en ce qu'**
un premier capteur (44) est prévu pour déterminer la température du fluide de pression dans le canal de reflux (23), dont les signaux sont comparés dans une unité de commande électronique (45) avec des signaux d'une entrée de valeur de consigne de température (47), et en fonction de ceci, l'étranglement (37) peut être ajusté dans le sens d'une diminution de la tolérance courante.

7. Circuit de commande hydraulique selon l'une quelconque des revendications 2 à 6,
**caractérisé en ce qu'**
à la pompe à cylindrée variable (42), on associe un capteur de vitesse de rotation (46), dont les signaux sont comparés dans une unité de commande électronique (45) avec les signaux d'une entrée de valeur de consigne de vitesse de rotation (48), et en fonction de ceci, l'étranglement (37) peut être ajusté dans le sens d'une diminution de l'écart de réglage.

8. Circuit de commande hydraulique selon l'une quelconque des revendications 1 à 7,
**caractérisé en ce que**
plusieurs soupapes à canaux (11 à 14) pour une commande LS sont branchées parallèlement au canal d'alimentation (21) et reliés au circuit de commande (29).
